# EUROPÄISCHE PATENTSCHRIFT

(11) **EP 3 872 279 B1**
(45) Veröffentlichungstag und Bekanntmachung des Hinweises auf die Patenterteilung: **07.06.2023**
(21) Anmeldenummer: 21159325.6
(22) Anmeldetag: 25.02.2021
(51) Int. Cl.: E04B 1/343, E04H 1/04, E04H 1/00

(54) **MEHRFAMILIENGEBÄUDE SOWIE GEBÄUDEANORDNUNG**
MULTIFAMILY BUILDING AND BUILDING ARRANGEMENT
BÂTIMENT MULTIFAMILIAL ET DISPOSITION DE BÂTIMENTS

(30) Priorität: 27.02.2020 DE 202020101074 U
(43) Veröffentlichungstag der Anmeldung: 01.09.2021
(73) Patentinhaber: Projekt Bauart WohnInvest GmbH, 91301 Forchheim (DE)
(72) Erfinder: Siebenhaar, Thomas, 91301 Forchheim (DE)
(74) Vertreter: Stippl Patentanwälte

(56) Entgegenhaltungen:
- WO-A1-2019/073203
- DE-A1- 2 130 138
- DE-T5-112016 007 426
- DE-U1- 20 215 619
- GB-A- 1 339 915
- US-A- 5 797 224

## Beschreibung

Die vorliegende Erfindung betrifft ein Mehrfamiliengebäude gemäß dem Oberbegriff des Schutzanspruchs 1. Die Erfindung betrifft ferner eine mehrere Mehrfamiliengebäude umfassende Gebäudeanordnung.

### Technologischer Hintergrund

In der konventionellen Gebäudeplanung werden Grundrisse und Raumanordnungen mehr oder weniger individuell durch Architekten erstellt. Von Architekten individuell erstellte Gestaltungen von Gebäuden sind vergleichsweise kostenintensiv und ermöglichen darüber hinaus nur durch weiteren erheblichen Kosteneinsatz, räumliche sowie gestalterische Auslegungen und Anordnungen von Wohngebäuden an die Bedürfnisse des soziologischen und sozialen Lebenszyklus von Eigentümern bzw. Nutzern anzupassen. Hierbei ist insbesondere auch zu berücksichtigen, dass vor allem in städtischen Bereichen Bauland knapp ist und oftmals hinsichtlich der Flächenausgestaltung lediglich oftmals nur noch "ungünstige" Baulücken für eine Bebauung zur Verfügung stehen. Solche Flächen stellen für eine flächeneffiziente Bebauung planerisch oftmals sehr große Herausforderungen dar. Auch daraus resultieren sehr häufig stark erhöhte Planungs- und auch Ausführungskosten. Bekanntlich können Gebäudekonzeptionen bei Fertighauskonzepten einmalig erstellt und anschließend vervielfältigt wiederverwendet werden. Allerdings lassen derartige Konzepte keine Änderungen zu. Derartige Vervielfältigungskonzepte sind zudem lediglich bei Einfamilienhäuser zu finden.

Es besteht daher ein grundsätzliches Bedürfnis an Wohngebäuden für eine Mehrfamiliennutzung, die flexibel und kostengünstig konzeptioniert werden, insbesondere auch bei individuellen Baulücken in vor allem städtischen Bereichen kostengünstig in der Flächennutzung adaptiert werden können und bei denen flexibel und kostengünstig auf Abstandsflächen reagiert werden kann.

### Druckschriftlicher Stand der Technik

Die DE 203 13 606 U1 offenbart ein Gebäude, dessen Grundriss an individuelle Bedürfnisse anpassbar und bei veränderten Nutzungsvoraussetzungen wirtschaftlich veränderbar ist. Das Gebäude ist von einer Gebäudehülle umschlossen, die mittels einer Querwandbauweise aus vorgefertigten tragenden Platten errichtet ist. Letzte sind durch mindestens eine Queraussteifung und Längsaussteifung stabilisiert, sodass sich sowohl im Erd- als auch im Obergeschossbereich eine großflächige, flexibel ausbaubare Raumhülle ergibt, die mittels statisch nicht wirksamer Innenwände individuell gestaltbar und veränderbar ist. Diese Idee geht somit von einer vorgegebenen Gebäudehülle aus, die im Inneren individuell je nach den Anforderungen ausgestaltet werden kann.

Aus der DE 10 2016 106 929 A1 ist ein Gebäude bekannt, welches aus einer Mehrzahl zumindest teilvorgefertigter Module gebildet ist, wobei aneinanderstoßende Module gemeinsam eine senkrecht zur Längsachse des Gebäudes orientierte Stoßfuge ausbilden und mindestens eines der Module eine senkrecht zu dem Untergrund gemessene Höhe aufweist, die mindestens doppelt so groß ist wie eine parallel zu der Längsachse des Gebäudes gemessene Breite des jeweiligen Moduls.

US 2018/0230692 lehrt eine modulare Gebäudestruktur, bei der eine Reihe aneinander geordneter Gebäudemodule mit einer weiteren Reihe von Gebäudemodulen nach Art eines Stapels kombiniert werden können.

Aus der DE 10 2016 015 092 A1 ist ein personenbegehbares, raumflexibles Containersystem bekannt, welches mindestens einen Container mit einem Boden, einem Dach und seitlichen Wänden umfasst. Der Container ist als Basismodul ausgebildet und umfasst ein U-förmiges Dach-Wand-Element, welches gegenüber dem Basismodul verschiebbar ausgebildet ist.

Die DE 202 15 619 U1 beschreibt eine standardisierte Tragestruktur für ein- und mehrgeschossige Gebäude mit Erweiterungsfähigkeit in horizontaler und vertikaler Ausdehnung. Hierbei kann ein Grundmodul in jedem Geschoss und an jeder Grundrissseite mittels eines Erweiterungsmoduls in Form eines auskragenden Balkons, welcher ganz oder teilweise in einen Wohnbereich umwandelbar ist, erweitert werden.

Die DE 21 30 138 A1 offenbart transportable Wohneinheiten nach Art eines Containers, welche mittels einer ortsfesten Tragekonstruktion mit anderen transportablen Wohneinheiten gleicher Abmessungen zu einem Hausverband reversibel verbindbar sind.

Die GB 1 339 915 A beschreibt ein teleskopartiges Gebäude mit einer Mehrzahl von Raumelementen, welche jeweils zwei gegenüberliegende Seitenwände und ein Dach umfassen. Das Gebäude kann hierbei teleskopartig auf Führungsschienen entlang des Bodens verfahren werden, sodass sich sein Volumen ändert.

Die DE 11 2016 007 426 T5 offenbart ein bewegliches Haus mit einem Innenhaus und einer lichtblockierenden Unterbringungseinheit. Zwei derartige bewegliche Häuser können zueinander gewandt angeordnet sein. Die Terrassen der beiden beweglichen Häuser können mittels der Unterbringungseinheit überdacht werden, sodass ein größerer Innenraum entsteht.

Die WO 2019/073203 A1 offenbart eine ausziehbare Konstruktion für Fahrzeuge und stationäre Gebäude, welche seitliche Rahmen umfasst. Die seitlichen Rahmen sind ausziehbar und umfassen mehrere fingerartige Vorsprünge.

Die US 5,797,224 beschreibt eine vorgefertigte teleskopartig ausziehbare Konstruktion für mobile Krankenhäuser, welche mehrere Segmente umfasst.

### Aufgabe der vorliegenden Erfindung

Die Aufgabe der vorliegenden Erfindung besteht darin, ein Mehrfamiliengebäude bzw. eine Gebäudeanordnung zur Verfügung zu stellen, welches bzw. welche einerseits eine einfache und kostengünstige Gebäudekonzeptionierung ermöglicht, andererseits nur vergleichsweise geringe Zusatzkosten bezüglich Architektur und Konzeption bei Grundstücksflächen/Wohnraumnutzungsoptimierungen begründet.

### Lösung der Aufgabe

Die vorstehende Aufgabe wird dadurch gelöst, dass das Mehrfamiliengebäude in ein erstes Gebäudemodul sowie ein zweites Gebäudemodul aufgeteilt ist, das erste Gebäudemodul sowie das zweite Gebäudemodul durch eine Trennlinie voneinander getrennt sind, die Trennlinie von der einer Seite zur gegenüberliegenden Seite des Gebäudes verläuft, ausgehend von der Trennlinie ein variabler Flächenerweiterungsbereich vorgesehen ist, um den die gesamte Gebäudefläche zusätzlich zu den Flächen des ersten Gebäudemoduls sowie zweiten Gebäudemoduls im Bedarfsfall vergrößerbar ist, und die Statik des Mehrfamiliengebäudes und der maximale Flächenerweiterungsbereich derart konzipiert bzw. aufeinander abgestimmt sind, dass bei einer Veränderung des Flächenerweiterungsbereichs bis zu dessen Maximalwert die Statik des Mehrfamiliengebäudes nicht verändert werden muss. Dies ermöglicht es, in besonders einfacher Weise Flächenanpassungen vorzunehmen, ohne Kosten für eine anzupassende Statik berücksichtigen zu müssen. Auch dies trägt ganz erheblich zur Kostenreduzierung bei. Das erste und zweite Gebäudemodul besitzen bis auf den Einfluss des Flächenerweiterungsbereichs eine unveränderliche Ausgestaltung bezüglich Grundriss und/oder Grundrissaufteilung und/oder Zimmeraufteilung und/oder Fassadenöffnungsgestaltung.

Zweckmäßige Ausgestaltungen des erfindungsgemäßen Mehrfamiliengebäudes sind in den abhängigen Schutzansprüchen beansprucht.

Das erfindungsgemäße Mehrfamiliengebäude ermöglicht ein besonders kostengünstiges Bauen, da entsprechende Gebäude aufgrund der fest vorgegebenen ersten und zweiten Gebäudemodule bereits eine wiederverwendbare Grundkonzeption enthalten, wobei lediglich eine flächenmäßige Anpassung durch den "aufziehbaren" Flächenerweiterungsbereich also durch einen einfach zu skalierenden Flächenbereich erfolgt. Gebäudeinstallationsmaßnahmen, die vertikal im Gebäude verlaufen, sind davon nicht betroffen, sodass es lediglich um zusätzliche Flächen geht, deren Kosten mehr oder weniger eins zu eins umgelegt bzw. umgerechnet werden können. Steht somit beispielsweise eine individuelle Bebauungslücke in einem städtischen Bereich zur Verfügung, kann mittels des variablen Flächenerweiterungsbereichs des Gebäudes bzw. der Gebäudeanordnung eine Anpassung vorgenommen werden, ohne dass übermäßige Kosten für Planung und Konzeption anfallen. Der Flächenerweiterungsbereich kann jeweils soweit "aufgezogen" werden, wie es die Bebauungslücke zulässt. Die Kosten hinsichtlich der Umsetzung sind gut vorhersagbar, da Anpassungsmaßnahmen der Statik von dem Flächenerweiterungsbereich nicht betroffen sind. Hierdurch können Vorgaben aus Wohnbau- und Förderungsprogrammen für eine flexible Anzahl von Personen in einfacher und kostengünstiger Weise umgesetzt werden. Die Erfindung gewährleistet daher auf sehr einfache aber gleichwohl effiziente Weise den Grundriss eines Gebäudes zu skalieren und hierbei Vorgaben aus Wohnbau- und Förderungsprogrammen für eine flexible Anzahl von Personen zu realisieren. Die Erfindung trägt daher in mehrfacher Hinsicht erheblich dazu bei, Wohnraum "bezahlbar" zu halten.

Erfindungsgemäß weist der Flächenerweiterungsbereich ausgehend von der Trennlinie als Ausgangslinie eine Breite B eines Längenmaßes von 0 bis zu einer Breite eines Längenmaßes von X auf. Somit ist bei einer minimalen Flächenkonzeption kein Flächenerweiterungsbereich vorgesehen. Kann die Grundfläche des Gebäudes bei einer neuen sich ergebenden, größeren Baulücke jedoch größer sein als bei einer früheren Konzeption, wird ausgehend von der Trennlinie der Flächenerweiterungsbereich soweit es erforderlich oder gewünscht ist auf das Maß X (z. B. über eine Breite von bis zu 4 Meter) "aufgezogen". Damit entsteht eine zusätzliche Wohnfläche, die der Länge der Trennlinie multipliziert mit der Breite B entspricht. Abgezogen werden müssen gegebenenfalls lediglich Flächenanteile, die durch Wände begründet werden, die sich im Bereich der Trennlinie befinden.

Erfindungsgemäß sind von dem Flächenerweiterungsbereich Bodenflächen und Mauerwerksflächen betroffen.

Erfindungsgemäß ist der Flächenerweiterungsbereich geradlinig ausgebildet.

Hierdurch ist er besonders einfach in der Planung umzusetzen.

Dadurch, dass von dem Flächenerweiterungsbereich zusätzlich folgende Bereiche betroffen sind: Mauerbelagsflächen, Bodenbelagsflächen, Flächenheizungsflächen und/oder Gebäudeöffnungsflächen, erlaubt es die Erfindung, Mehrkosten durch das "Aufziehen" des Flächenerweiterungsbereich in ganz besonders einfacher Weise zu erfassen und/oder auszugeben. Denn es müssen lediglich sich stetig mit dem Flächenzuwachs ändernde Kosten berücksichtigt werden. Aufgrund dessen ermöglicht es die Erfindung insbesondere auch, Kostenangaben in Abhängigkeit des erwünschten Flächenzuwachses auf einfache Weise elektronisch zu ermitteln und/oder auszugeben.

Erfindungsgemäß erstreckt sich das erste Gebäudemodul sowie zweite Gebäudemodul über alle Etagen des Mehrfamiliengebäudes. Ein "Aufziehen" des Flächenerweiterungsbereichs bewirkt daher, dass sich die Boden- bzw. Grundflächen des Mehrfamiliengebäudes entsprechend vergrößern.

Vorzugsweise befindet sich Gebäudeinstallation, die vertikal im Mehrfamiliengebäude verlaufend installiert ist, nicht in dem Flächenerweiterungsbereich. Daraus resultiert der Vorteil, dass alle Gebäudeinstallationen an den dafür planerisch vorgesehenen Stellen bleiben können. Auch dies wirkt sich kostenreduzierend bei Flächenveränderungen aus.

Die Erfindung ermöglicht es auch, mittels Veränderung des Flächenerweiterungsbereichs gleichzeitig mindestens zwei oder sogar noch mehr Räume des Mehrfamiliengebäudes zu skalieren.

Auch ist es möglich, dass sich der Flächenerweiterungsbereich durch mindestens eine Innenwand hindurcherstreckt.

Vorzugsweise können pro Wohngebäude auch mehrere Flächenerweiterungsbereiche vorgesehen sein. Dies erhöht die Flexibilität zusätzlich.

Die vorliegende Erfindung betrifft ferner eine mehrere Wohngebäude umfassende Gebäudeanordnung. Letzte ist dadurch gekennzeichnet, dass die Gebäudeanordnung mindestens ein Mehrfamiliengebäude gemäß mindestens einem der Ansprüche 1 bis 9 umfasst.

### Beschreibung der Erfindung anhand von Ausführungsbeispielen

Zweckmäßige Ausgestaltungen der vorliegenden Erfindung werden anhand von Ausführungsbeispielen nachstehend im Detail beschrieben. Wiederkehrende Bezugszeichen sind der Übersichtlichkeit halber lediglich einmal verwendet. Es zeigen:
- Fig. 1: eine stark vereinfachte schematische Darstellung eines Beispiels einer mehrere erfindungsgemäße Wohngebäude umfassende Gebäudeanordnung;
- Fig. 2: eine erste Ausgestaltung eines erfindungsgemäßen Gebäudes einer Gebäudeanordnung gemäß Fig. 1 in Grundrissdarstellung;
- Fig. 3: eine zweite Ausgestaltung eines erfindungsgemäßen Gebäudes einer Gebäudeanordnung gemäß Fig. 1 in Grundrissdarstellung; sowie
- Fig. 4: eine Seitenansicht des Gebäudes gemäß Fig. 2.

Fig. 1 zeigt in stark vereinfachter schematischer Darstellung eine Bebauungslücke 9, in der eine aus mehreren Wohngebäuden 10, 20, 30 bestehende Gebäudeanordnung 1 eingefügt ist. In der Bebauungslücke 9 befinden sich in dem konkreten Beispiel insgesamt drei Wohngebäude 10, 20 sowie 30. Zwischen den Wohngebäuden und der Bebauungslücke 9 sind beispielsweise Grünanlagen, Gehwege 11 und/oder Umzäunungen vorgesehen. Das Wohngebäude 10 umfasst ein erstes Gebäudemodul 4a sowie ein zweites Gebäudemodul 4b. Die beiden Gebäudemodule 4a, 4b werden durch eine Trennlinie 5 voneinander getrennt. Auch die weiteren Wohngebäude 20, 30 umfassen entsprechende erste und zweite Gebäudemodule, die einen Flächenerweiterungsbereich im Falle des Wohngebäudes 20 sowie zwei Flächenerweiterungsbereiche im Falle des Wohngebäudes 30 aufweisen. Die "Startlinie" des jeweiligen Flächenerweiterungsbereichs wird durch die Trennlinie 5 gebildet, die das erste Gebäudemodul 4a vom zweiten Gebäudemodul 4b trennt. Der jeweilige Flächenerweiterungsbereich 7 kann somit jeweils von einem Minimalzustand ausgehend, bei dem die beiden Gebäudemodule 4a, 4b ohne Flächenerweiterung vorgesehen sind, bis zu einer maximalen Erstreckung "aufgezogen" werden. Die maximale Erstreckung des Flächenerweiterungsbereichs ist in der beispielhaften Ausgestaltung in Fig. 1 durch die gestrichelte Linie X gekennzeichnet. Im Falle des Wohngebäudes 10 von Fig. 1 ist der Flächenerweiterungsbereich 7 maximal aufgezogen. Die modulartige Ausgestaltung der Wohngebäude 10, 20 sowie 30 in Kombination mit dem jeweiligen Flächenerweiterungsbereich 7 gestattet es, vorhandene Baulücken optimal auszufüllen und hierbei gleichzeitig die Kosten für die Planung und Umsetzung vergleichsweise gering halten zu können. Jedes der Wohngebäude 10, 20 sowie 30 umfasst jeweils mindestens einen Flächenerweiterungsbereich 7. Die Flächenerweiterungsbereiche 7 sind im konkreten Beispiel rechteckig bzw. geradlinig ausgebildet. Dies ermöglicht eine besonders hohe Variabilität hinsichtlich der Flächennutzung bei niedrigen Kosten.

Wie bei dem Gebäude 30 aus Fig. 1 ersichtlich, können auch mehrere Trennlinien 5 sowie zugehörige Flächenerweiterungsbereiche 7 in einem Gebäude vorgesehen sein.

Fig. 2 zeigt eine beispielhafte Ausgestaltung der vorliegenden Erfindung anhand eines Grundrisses eines Wohngebäudes 10, in dem ein Flächenerweiterungsbereich 7 vorgesehen ist.

Der Grundriss zeigt ein Wohngebäude 10 mit mehreren Räumen 2a-2i sowie Fassadenöffnungen 12a-12f. Das Wohngebäude 10 ist in erstes Gebäudemodul 4a sowie ein zweites Gebäudemodul 4b aufgeteilt. Beide Gebäudemobile 4a, 4b sind über eine Trennlinie 5 konzeptionell voneinander getrennt. Die Trennlinie 5 bildet die "Startlinie" für das Aufziehen des Flächenerweiterungsbereichs 7. Der maximal aufgezogene Flächenerweiterungsbereich 7 ist durch eine parallele Linie zur Trennlinie 5 an der mit "x" gekennzeichneten Stelle festgelegt.

Die Statik des Gebäudes ist so eingerichtet, dass bei einer Änderung der Gebäudefläche innerhalb des Flächenerweiterungsbereichs 7 keine Statikveränderungen vorgenommen werden müssen.

Ebenso ist es vorgesehen, dass sich der Flächenerweiterungsbereich 7 geradlinig von der einen Seite des Wohngebäudes zur anderen Seite hin erstreckt, ohne hierbei die Ausgestaltung einer Zwischenwand zu beeinträchtigen. Der Flächenerweiterungsbereich 7 kann beispielsweise geradlinig bzw. rechteckig ausgebildet sein. Alternativ kann der Flächenerweiterungsbereich 7 allerdings auch z. B. winkelig ausgestaltet sein.

Von dem Flächenerweiterungsbereich 7 sind vorzugsweise ausschließlich folgende Bereiche betroffen: Mauerwerksflächen, Mauerbelagsflächen, Bodenflächen, Bodenbelagsflächen, Flächenheizungsflächen und/oder Gebäudeöffnungsflächen. Hierdurch können die Mehrkosten durch das "Aufziehen" des Flächenerweiterungsbereichs 7 in einfacher Weise erfasst und/oder ausgegeben werden. Es müssen lediglich sich im Wesentlichen stetig (z. B. linear) mit dem Flächenzuwachs ändernde Kosten berücksichtigt werden. Aufgrund dessen können die Kostenangaben in Abhängigkeit des erwünschten Flächenzuwachses in besonders einfacher und schneller Art und Weise auch elektronisch ermittelt und/oder ausgegeben werden. Es müssen lediglich auf eine Flächeneinheit bezogen Gewerkkosten vorgehalten werden. Der Flächenerweiterungsbereich 7 ermöglicht es somit, die Wohnfläche in einfacher Weise zu skalieren.

Bezugsziffer 3a bezeichnet den Bereich der vertikal verlaufenden Gebäudeinstallationen (Fallleitungen, Wasserleitungen, Wärmeleitungen und/oder Kabelkanäle für Kommunikationsleitungen usw.). Bei 3b handelt es sich ebenfalls um eine vertikal verlaufende Gebäudeinstallation.

Die Gebäudeinstallationen 3a, 3b, die vertikal im Wohngebäude verlaufend installiert sind, befinden sich vorzugsweise ebenfalls nicht in dem Flächenerweiterungsbereich 7. Daraus resultiert der Vorteil, dass alle Gebäudeinstallationen 3a, 3b an den dafür planerisch vorgesehenen Stellen bleiben können. Auch dies wirkt sich kostenreduzierend bei Flächenveränderungen aus.

Bei dem in Fig. 2 gezeigten Beispiel eines erfindungsgemäßen Gebäudes mit einem Flächenerweiterungsbereich 7 kann durch den Flächenerweiterungsbereich 7 die Wohnfläche im Bereich des Raums 2b, 2h variiert werden. Bei diesem Beispiel befindet sich kein Wandelement im Bereich des Flächenerweiterungsbereichs 7.

Bei dem in Fig. 3 gezeigten Beispiel ist der Flächenerweiterungsbereich 7 ebenfalls geradlinig ausgebildet und verläuft von der einen Seite des Wohngebäudes zur gegenüberliegenden Seite desselben. Durch das "Aufziehen" über den Flächenerweiterungsbereich 7 wird entsprechend auch die den Flächenerweiterungsbereich 7 schneidende Innenwand 8 verlängert. Der Flächenerweiterungsbereich 7 überlappt bei diesem Beispiel keine Gebäudeinstallationen 3a bzw. weitere vertikale Gebäudeinstallationen 3b. Ansonsten unterscheidet sich diese Ausgestaltung lediglich in der Unterschiedlichkeit des Grundrisses.

Durch ein "Aufziehen" des Flächenerweiterungsbereichs 7 des Grundrisses der Fig. 3 kann die jeweilige Fläche der Räume 2n und 2q bis hin zum Balkon 13 variiert werden. Bei dem Balkon 13 kann es sich z. B. um ein Fertigbauteil handeln.

Fig. 4 zeigt eine Außenansicht des Wohngebäudes 10, welches über mehrere Etagen verlaufen kann. Man erkennt aus Fig. 4 gut den beträchtlichen Flächenzuwachs an Wohnraum durch ein Aufziehen des Flächenerweiterungsbereichs 7. Bei den Bezugsziffern 3a sowie 3b handelt es sich um die vertikal verlaufenden Gebäudeinstallationen.

Das erste und zweite Gebäudemodul 4a, 4b besitzen bis auf den Einfluss des Flächenerweiterungsbereichs 7 eine unveränderliche Ausgestaltung bezüglich Grundriss und/oder Grundrissaufteilung und/oder Zimmeraufteilung und/oder Fassadenöffnungsgestaltung.

Die vorliegend beschriebene Erfindung erlaubt es, flächeneffiziente Bebauungen, insbesondere bei "ungünstigen" Baulücken, zu erheblich reduzierten Kosten umzusetzen. Darüber hinaus erlaubt es die Erfindung auch, Nutzungsveränderungen innerhalb der vorgegebenen Baugrenzen kostengünstig umzusetzen und an die gegebene Flächennutzung zu adaptieren. Die vorliegende Erfindung stellt daher einen ganz wesentlichen Beitrag auf dem einschlägigen Gebiet des Standes der Technik dar.

### BEZUGSZEICHENLISTE

- 1: Gebäudeanordnung
- 2a-n: Raum
- 3a: Gebäudeinstallation
- 4a, 4b: Gebäudemodul
- 5: Trennlinie
- 6a, 6b: Seite (Wohngebäude)
- 7: Flächenerweiterungsbereich
- 8: Innenwand
- 9: Bebauungslücke
- 10: Wohngebäude
- 11: Grünanlagen/Gehwege/Umzäunungen
- 12a-n: Fassadenöffnung
- 13: Balkon
- 20: Wohngebäude
- 30: Wohngebäude

## Patentansprüche

1. Mehrfamiliengebäude mit mindestens einem abgeschlossen Wohnungsbereich (1), wobei der Wohnungsbereich (1) eine Mehrzahl von Räumen (2a - 2n) sowie eine Gebäudeinstallation (3), die vertikal im Wohngebäude (1) verlaufend installiert ist, umfasst, wobei
das Mehrfamiliengebäude in einer wiederverwendbaren Grundkonzeption in ein erstes Gebäudemodul (4a) sowie ein zweites Gebäudemodul (4b) aufgeteilt ist,
das erste Gebäudemodul (4a) sowie das zweite Gebäudemodul (4b) durch eine Trennlinie (5) voneinander getrennt sind und
die Trennlinie (5) von der einer Seite (6a) zu gegenüberliegenden Seite (6b) des Mehrfamiliengebäudes verläuft,
wobei ausgehend von der Trennlinie (5) ein skalierbarer Flächenerweiterungsbereich (7) vorgesehen ist, um den die gesamte Gebäudefläche zusätzlich zu den Flächen des ersten Gebäudemoduls (4a) sowie zweiten Gebäudemoduls (4b) vergrößerbar ist,
wobei der Flächenerweiterungsbereich (7) geradlinig ist, und
die Statik des Mehrfamiliengebäudes und der maximale Flächenerweiterungsbereich (7) derart konzipiert sind, dass bei einer Veränderung des Flächenerweiterungsbereichs (7) bis zu dessen Maximalwert X die Statik des Mehrfamiliengebäudes nicht verändert werden muss,
wobei der Flächenerweiterungsbereich (7) ausgehend von der Trennlinie (5) eine Breite B eines Längenmaßes von 0 bis zu einer Breite eines Längenmaßes von X aufweist,
von dem Flächenerweiterungsbereich (7) Bodenflächen und Mauerwerksflächen betroffen sind, und
sich das erste Gebäudemodul (4a) sowie zweite Gebäudemodul (4b) über alle Etagen des Mehrfamiliengebäudes erstrecken.

2. Mehrfamiliengebäude nach Anspruch 1, **dadurch gekennzeichnet, dass** von dem Flächenerweiterungsbereich (7) zusätzlich folgende Bereiche betroffen sind: Mauerbelagsflächen, Bodenbelagsflächen, Flächenheizungsflächen und/oder Gebäudeöffnungsflächen.

3. Mehrfamiliengebäude nach Anspruch 1 oder 2, **dadurch gekennzeichnet, dass** sich die Gebäudeinstallation (3), die vertikal im Mehrfamiliengebäude verlaufend installiert ist, nicht in dem Flächenerweiterungsbereich (7) befindet.

4. Mehrfamiliengebäude nach mindestens einem der vorherigen Ansprüche, **dadurch gekennzeichnet, dass** mittels des Flächenerweiterungsbereichs (7) gleichzeitig mindestens zwei Räume (z. B. 2b, 2f) des Mehrfamiliengebäudes skalierbar sind.

5. Mehrfamiliengebäude nach mindestens einem der vorherigen Ansprüche, **dadurch gekennzeichnet, dass** sich der Flächenerweiterungsbereich (7) durch mindestens eine Innenwand (8) hindurcherstreckt.

6. Mehrfamiliengebäude nach mindestens einem der vorherigen Ansprüche, **dadurch gekennzeichnet, dass**
das erste und zweite Gebäudemodul (4a, 4b) hinsichtlich deren Ausgestaltung bezüglich Grundriss und/oder Grundrissaufteilung und/oder Zimmeraufteilung und/oder Fassadenöffnungsgestaltung unveränderlich sind.

7. Mehrfamiliengebäude nach mindestens einem der vorherigen Ansprüche, **dadurch gekennzeichnet, dass**
in dem Mehrfamiliengebäude mehrere Trennlinien (5) und zugehörige Flächenerweiterungsbereiche (7) vorgesehen sind.

8. Gebäudeanordnung (1) umfassend mehrere Mehrfamiliengebäude,
**dadurch gekennzeichnet, dass**
die Gebäudeanordnung (1) mindestens ein Mehrfamiliengebäude nach mindestens einem der vorhergehenden Ansprüche umfasst.

9. Gebäudeanordnung (1) nach Anspruch 8, **dadurch gekennzeichnet, dass** sämtliche Mehrfamiliengebäude Mehrfamiliengebäude gemäß mindestens einem der vorhergehenden Ansprüche sind.

## Claims

1. Multiple-dwelling unit, having at least one closed-off residential area (1), wherein the residential area (1) comprises a plurality of rooms (2a-2n) and a building installation (3) installed vertically in the residential building (1), wherein
the multiple-dwelling unit, in a reusable basic design, is subdivided into a first building module (4a) and a second building module (4b),
the first building module (4a) and the second building module (4b) are separated from one another by a partition line (5) and
the partition line (5) runs from the one side (6a) to the opposite side (6b) of the multiple-dwelling unit,
wherein, proceeding from a partition line (5), a scalable surface-area expansion region (7) is provided, by which the entire building surface area, in addition to the surface areas of the first building module (4a) and the second building module (4b), can be enlarged,
wherein the surface-area expansion region (7) is straight, and
the statics of the multiple-dwelling unit and of the maximum surface-area expansion region (7) are designed in such a way that, in the event of a change in the surface-area expansion region (7) up to its maximum value X, the statics of the multiple-dwelling unit do not need to be changed,
wherein the surface-area expansion region (7), proceeding from the partition line (5), has a width B of a length dimension of 0 up to a width of a length dimension of X,
floor areas and masonry areas are affected by the surface-area expansion region (7), and
the first building module (4a) and the second building module (4b) extend over all the floors of the multiple-dwelling unit.

2. Multiple-dwelling unit according to Claim 1, **characterized in that** the following areas are additionally affected by the surface-area expansion region (7): wall-covering surface areas, floor-covering surface areas, flat-heating-device surface areas and/or building-aperture surface areas.

3. Multiple-dwelling unit according to Claim 1 or 2, **characterized in that** the building installation (3) installed vertically in the multiple-dwelling unit is not located in the surface-area expansion region (7).

4. Multiple-dwelling unit according to at least one of the preceding claims, **characterized in that** at least two rooms (e.g. 2b, 2f) of the multiple-dwelling unit can be scaled at the same time by means of the surface-area expansion region (7).

5. Multiple-dwelling unit according to at least one of the preceding claims, **characterized in that** the surface-area expansion region (7) extends through at least one internal wall (8).

6. Multiple-dwelling unit according to at least one of the preceding claims, **characterized in that**
the first and the second building module (4a, 4b) are unchangeable in terms of their configuration regarding layout and/or layout distribution and/or room distribution and/or façade aperture shape.

7. Multiple-dwelling unit according to at least one of the preceding claims, **characterized in that**
multiple partition lines (5) and associated surface-area expansion regions (7) are provided in the multiple-dwelling unit.

8. Building arrangement (1) comprising a plurality of multiple-dwelling units, **characterized in that**
the building arrangement (1) comprises at least one multiple-dwelling unit according to at least one of the preceding claims.

9. Building arrangement (1) according to Claim 8, **characterized in that** all of the multiple-dwelling units are multiple-dwelling units according to at least one of the preceding claims.

## Revendications

1. Bâtiment multifamilial avec au moins une zone d'habitation fermée (1), la zone d'habitation (1) comprenant une pluralité de pièces (2a - 2n) ainsi qu'une installation de bâtiment (3) qui est installée verticalement dans le bâtiment d'habitation (1),
le bâtiment multifamilial étant divisé en un premier module de bâtiment (4a) ainsi qu'en un deuxième module de bâtiment (4b) selon une conception de base réutilisable,
le premier module de bâtiment (4a) ainsi que le deuxième module de bâtiment (4b) étant séparés l'un de l'autre par une ligne de séparation (5) et
la ligne de séparation (5) s'étendant d'un côté (6a) au côté (6b) opposé du bâtiment multifamilial,
une zone d'élargissement de surface extensible (7) étant prévue à partir de la ligne de séparation (5), autour de laquelle l'ensemble de la surface du bâtiment peut être agrandie en plus des surfaces du premier module de bâtiment (4a) et du deuxième module de bâtiment (4b),
la zone d'élargissement de surface (7) étant rectiligne, et
la statique du bâtiment multifamilial et la zone d'élargissement de surface maximale (7) étant conçues de telle sorte qu'en cas de modification de la zone d'élargissement de surface (7) jusqu'à sa valeur maximale X, la statique du bâtiment multifamilial ne doit pas être modifiée,
la zone d'élargissement de surface (7) présentant, en partant de la ligne de séparation (5), une largeur B d'une dimension longitudinale de 0 jusqu'à une largeur d'une dimension longitudinale de X,
les surfaces de sol et les surfaces de maçonnerie étant concernées par la zone d'élargissement de surface (7), et
le premier module de bâtiment (4a) ainsi que le deuxième module de bâtiment (4b) s'étendant sur tous les étages du bâtiment multifamilial.

2. Bâtiment multifamilial selon la revendication 1, **caractérisé en ce que** la zone d'élargissement de surface (7) concerne en outre les zones suivantes : les surfaces de revêtement de mur, les surfaces de revêtement de sol, les surfaces de chauffage de surface et/ou les surfaces d'ouverture de bâtiment.

3. Bâtiment multifamilial selon la revendication 1 ou 2, **caractérisé en ce que** l'installation de bâtiment (3), qui est installée verticalement dans le bâtiment multifamilial, ne se trouve pas dans la zone d'élargissement de surface (7).

4. Bâtiment multifamilial selon au moins l'une quelconque des revendications précédentes, **caractérisé en ce qu'**au moyen de la zone d'élargissement de surface (7), au moins deux pièces (p. ex. 2b, 2f) du bâtiment multifamilial sont extensibles simultanément.

5. Bâtiment multifamilial selon au moins l'une quelconque des revendications précédentes, **caractérisé en ce que** la zone d'élargissement de surface (7) s'étend à travers au moins une paroi intérieure (8).

6. Bâtiment multifamilial selon au moins l'une quelconque des revendications précédentes, **caractérisé en ce que** le premier et le deuxième module de bâtiment (4a, 4b) sont invariants en ce qui concerne leur configuration en termes de plan et/ou distribution en plan et/ou distribution des pièces et/ou configuration des ouvertures de façade.

7. Bâtiment multifamilial selon au moins l'une quelconque des revendications précédentes, **caractérisé en ce que** plusieurs lignes de séparation (5) et des zones d'élargissement de surface correspondantes (7) sont prévues dans le bâtiment multifamilial.

8. Agencement de bâtiments (1) comprenant plusieurs bâtiments multifamiliaux, **caractérisé en ce que** l'agencement de bâtiments (1) comprend au moins un bâtiment multifamilial selon au moins l'une quelconque des revendications précédentes.

9. Agencement de bâtiments (1) selon la revendication 8, **caractérisé en ce que** tous les bâtiments multifamiliaux sont des bâtiments multifamiliaux selon au moins l'une quelconque des revendications précédentes.
